# EUROPÄISCHE PATENTSCHRIFT

(11) **EP 4 073 333 B1**
(45) Veröffentlichungstag und Bekanntmachung des Hinweises auf die Patenterteilung: **27.05.2026**
(21) Anmeldenummer: 21704790.1
(22) Anmeldetag: 11.02.2021
(51) Int. Cl.: E05C 17/04, E05B 47/00, E05F 15/622, E05F 15/63, E05B 47/02, E05C 9/18

(54) **FUNKTIONSEINHEIT**
FUNCTIONAL UNIT
UNITÉ FONCTIONNELLE

(30) Priorität: 13.02.2020 DE 102020103758
(43) Veröffentlichungstag der Anmeldung: 19.10.2022
(73) Patentinhaber: MACO Technologie GmbH, 5020 Salzburg (AT)
(72) Erfinder: DUCHAC, Robin, 5020 Salzburg-Stadt (AT)
(74) Vertreter: Manitz Finsterwald Patent- und Rechtsanwaltspartnerschaft mbB
(86) Internationale Anmeldenummer: PCT/EP2021/053361
(87) Internationale Veröffentlichungsnummer: WO 2021/160752

(56) Entgegenhaltungen:
- EP-A1- 3 032 021
- DE-C1- 19 738 131
- US-A1- 2012 023 824

## Beschreibung

Die vorliegende Erfindung betrifft eine Funktionseinheit eines Beschlags für ein Bauelement, insbesondere für ein Fenster oder eine Tür, wobei das Bauelement einen Blendrahmen und einen gegenüber dem Blendrahmen beweglichen Flügel aufweist, und wobei die Funktionseinheit die Merkmale des Oberbegriffs des Anspruchs 1 umfasst.

Solche Funktionseinheiten sind in unterschiedlichen Ausgestaltungen bekannt, die für jeweils verschiedene Zwecke vorgesehen sind, wie zum Beispiel zum automatischen Öffnen und Schließen eines Flügels, zum automatischen Verriegeln eines geschlossenen Flügels oder zum automatischen Kippen oder Abstellen eines Flügels. Beispielsweise werden Funktionseinheiten der eingangs angegebenen Art als modulare Beschlagkomponenten von Drehbeschlägen, Kippbeschlägen und Drehkippbeschlägen für Fenster, Türen, Tore, Klappen und dergleichen verwendet.

Die Kopplung des Kontaktabschnitts mit dem Flügel ist nicht nur im Sinne einer dauerhaften oder lösbaren Befestigung zu verstehen, sondern auch im Sinne eines ziehenden oder schiebenden Angreifens, wobei der Kontaktabschnitt des Kopplungselements den Flügel mitnimmt. Das heißt die Kopplung kann lediglich in einer Richtung wirksam sein.

Beschläge mit einzeln ansteuerbaren Funktionseinheiten sind wesentlich vielseitiger einsetzbar als beispielsweise Treibstangenbeschläge. Die Unterbringung der Funktionseinheiten und insbesondere der Antriebssysteme im Falzbereich eines Bauelements ist jedoch wegen des begrenzten Bauraums schwierig. Insbesondere muss die für den Translationsabschnitt vorgesehene Verschiebebahn im Allgemeinen mindestens so lang sein wie der vorgegebene Verstellhub. Eine zum Beispiel seitlich oder vertikal vom Rahmenprofil abstehende Beschlagkomponente, welche die Verschiebebahn umfasst, beeinträchtigt aber das optische Erscheinungsbild des Bauelements und ist bei vielen Bauelementtypen nicht akzeptabel.

Die EP 3 032 021 A1 offenbart einen Beschlag mit einer elektrisch antreibbaren Riegeleinheit, die auf dem Eingriff eines pilzkopfförmigen Schließzapfens in eine Schließaufnahme beruht.

In der US 2012/023824 A1 ist ein elektrischer Türöffner offenbart, der einen schwenkbaren Arm zum Aufdrücken des Türflügels umfasst, wobei der Antrieb über einen Elektromotor und einen Spindeltrieb erfolgt.

Die DE 197 38 131 C1 offenbart eine Riegelbetätigungsvorrichtung für eine Einbruchmeldezentrale, welche einen elektrisch angetriebenen Riegel aufweist.

Es ist eine Aufgabe der Erfindung, eine Funktionseinheit anzugeben, die kompakt ist und unauffällig an einem Bauelement angebracht werden kann.

Die Lösung der Aufgabe erfolgt durch eine Funktionseinheit mit den Merkmalen des Anspruchs 1.

Die Erfindung sieht vor, dass die Verschieberichtung quer zur Hauptstellrichtung verläuft und die Funktionseinheit eine Umsetzeinrichtung aufweist, die dazu ausgebildet ist, eine Verschiebebewegung des Translationsabschnitts in eine Stellbewegung des Kopplungselements umzusetzen.

Die Verschiebebewegung des Translationsabschnitts kann somit entlang einer Blendrahmen- oder Flügelkante erfolgen, so dass die zugehörige Verschiebebahn auch bei längerer Verschiebestrecke nicht vom Bauelement abstehen muss. Eine erfindungsgemäß gestaltete Funktionseinheit kann daher unauffällig im Falzbereich eines Bauelements untergebracht werden. Insbesondere ist der Verstellhub nicht auf die Dicke des Bauelements beschränkt.

Der Grundkörper kann gehäuseartig ausgeführt sein. Ferner kann der Grundkörper zur Befestigung in einer Beschlagnut oder einer Ausfräsung des Blendrahmens oder des Flügels ausgebildet sein.

Die Verschieberichtung kann zumindest im Wesentlichen rechtwinklig zur Hauptstellrichtung verlaufen.

Weiterbildungen der Erfindung sind den abhängigen Ansprüchen, der Beschreibung sowie den beigefügten Zeichnungen zu entnehmen.

Es kann vorgesehen sein, dass der Grundkörper eine Längsachse aufweist und der Translationsabschnitt zumindest im Wesentlichen parallel zur Längsachse verschiebbar ist. Ein länglicher Grundkörper, bei dem das Kopplungselement quer zur Längsachse ausfahrbar ist, lässt sich besonders leicht im Falzbereich eines Bauelements unterbringen.

Das Kopplungselement kann einen länglichen Basisabschnitt mit einem ersten Längsende und einem entgegengesetzten zweiten Längsende aufweisen. Dies erleichtert ein Abstellen des Flügels. Beispielsweise kann der längliche Basisabschnitt stabartig oder hebelartig sein.

Eine spezielle Ausgestaltung der Erfindung sieht vor, dass der Basisabschnitt im Bereich des ersten Längsendes am Grundkörper gelagert ist und der Kontaktabschnitt im Bereich des zweiten Längsendes des Basisabschnitts angeordnet ist. Somit kann im Wesentlichen die gesamte Länge des länglichen Basisabschnitts zum Abstellen des Flügels genutzt werden.

Gemäß der Erfindung umfasst das Antriebssystem einen an dem Grundkörper angeordneten Motor mit einer drehbaren Ausgangwelle, die antriebswirksam mit einem Spindeltrieb gekoppelt ist, der dazu ausgebildet ist, die Drehbewegung der Ausgangwelle in eine Verschiebebewegung des Translationsabschnitts umzusetzen. Der Spindeltrieb ist dabei vorzugsweise selbsthemmend ausgebildet, so dass der Motor abgeschaltet werden kann, sobald das Kopplungselement nach einer motorisch angetriebenen Bewegungsphase die gewünschte Stellung erreicht hat.

Die Ausgangswelle des Motors kann eine Drehachse aufweisen, die quer zur Hauptstellrichtung ausgerichtet ist. Diese Ausgestaltung unterstützt die Verwendung von Elektromotoren mit länglicher Gehäuseform. Insbesondere kann die Ausgangswelle im montierten Zustand der Funktionseinheit entlang einer Blendrahmen- oder Flügelkante ausgerichtet sein, wodurch der verfügbare Bauraum in günstiger Weise genutzt wird.

Der Spindeltrieb umfasst eine von dem Motor angetriebene Antriebsspindel und eine Spindelmutter, die den Translationsabschnitt trägt. Dies ermöglicht eine besonders einfache Umsetzung einer Drehbewegung der Motorwelle in eine Verschiebebewegung des Translationsabschnitts.

Bevorzugt weist die Antriebsspindel eine Spindelachse auf, die quer zur Hauptstellrichtung verläuft. Somit kann die Antriebsspindel im montierten Zustand der Funktionseinheit entlang einer Blendrahmen- oder Flügelkante ausgerichtet sein.

Im montierten Zustand der Funktionseinheit kann die Hauptstellrichtung parallel zur Blendrahmenebene des Bauelements verlaufen. Erfindungsgemäß ist das Kopplungselement als Schließbolzen eines Verschlusses ausgeführt, der sich innerhalb der Rahmenebene bewegt und in eine zugehörige Aufnahme einfährt.

Erfindungsgemäß umfasst die Umsetzeinrichtung eine Kulissensteuerung. Eine Kulissensteuerung ist robust und zuverlässig und erfordert nur wenige Bauteile.

Es ist vorgesehen, dass die Kulissensteuerung wenigstens eine mit dem Translationsabschnitt gekoppelte und schräg zur Verschieberichtung verlaufende Schrägführung aufweist, wobei das Kopplungselement in einer parallel zur Hauptstellrichtung verlaufenden Linearführung und zusätzlich in der Schrägführung geführt ist. Bei einer Verschiebung des Translationsabschnitts drückt die Schrägführung gegen das Kopplungselement, wodurch sich dieses innerhalb der Linearführung in der durch die Linearführung vorgegebenen Richtung bewegt. Die Linearführung und/oder die Schrägführung können hierbei als einfache Gleitführungen ausgeführt sein. Je nach Anwendung können die Linearführung und/oder die Schrägführung geradlinig oder gekrümmt verlaufen.

Erfindungsgemäß ist die Funktionseinheit eine Verschlusseinheit, die im montierten Zustand zum lösbaren Fixieren des Flügels am Blendrahmen ausgebildet ist, wobei das Kopplungselement durch einen verschiebbaren Schließbolzen gebildet ist, der im montierten Zustand der Verschlusseinheit in eine Halteaufnahme eingreift, wenn er sich in der ausgefahrenen Stellung befindet. Der Kontaktabschnitt kann hierbei durch den eingreifenden Teil des Schließbolzens gebildet sein. Ein Satz von mehreren solcher Verschlusseinheiten kann einen herkömmlichen Treibstangenverschluss ersetzen.

Die Erfindung betrifft auch ein Bauelement zum Verschließen einer Öffnung, insbesondere ein Fenster oder eine Tür, mit einem Blendrahmen, einem gegenüber dem Blendrahmen beweglichen Flügel und einem Beschlag.

Erfindungsgemäß umfasst der Beschlag wenigstens eine Funktionseinheit, die wie vorstehend beschrieben gestaltet ist.

Die Erfindung wird nachfolgend beispielhaft unter Bezugnahme auf die Zeichnungen beschrieben.
- Fig. 1: ist eine Explosionsdarstellung einer nicht erfindungsgemäßen, als Lagereinheit ausgeführten Funktionseinheit.
- Fig. 2: zeigt die Funktionseinheit gemäß Fig. 1 in einer Seitenansicht.
- Fig. 3: zeigt die Funktionseinheit gemäß Fig. 1 in einer Draufsicht mit einem eingefahrenen Kopplungselement.
- Fig. 4: zeigt die Funktionseinheit gemäß Fig. 3 mit ausgefahrenem Kopplungselement.
- Fig. 5: ist eine Explosionsdarstellung einer nicht erfindungsgemäßen, als Öffner-/Schließer-Einheit ausgeführten Funktionseinheit.
- Fig. 6: zeigt einen Teil der Funktionseinheit gemäß Fig. 5 in einer Draufsicht mit einem eingefahrenen Kopplungselement.
- Fig. 7: zeigt die Anordnung gemäß Fig. 6 mit teilweise ausgefahrenem Kopplungselement.
- Fig. 8: zeigt die Anordnung gemäß Fig. 6 mit vollständig ausgefahrenem Kopplungselement.
- Fig. 9: zeigt einen Kontaktabschnitt der in Fig. 5 dargestellten Funktionseinheit im Eingriff mit einem Schließteil in einer Vorderansicht.
- Fig. 10: ist eine Explosionsdarstellung einer erfindungsgemäßen, als Verschlusseinheit ausgeführten Funktionseinheit.
- Fig. 11: ist eine Teildarstellung der Funktionseinheit gemäß Fig. 10 in Seitenansicht mit einem eingefahrenen Kopplungselement.
- Fig. 12: zeigt die Funktionseinheit gemäß Fig. 11 mit ausgefahrenem Kopplungselement.

Die in Fig. 1-4 dargestellte, gemäß einer ersten, nicht erfindungsgemäßen Ausführungsform gestaltete Funktionseinheit 11 ist eine modulare Komponente eines Tür- oder Fensterbeschlags und als Lagereinheit ausgeführt. Das heißt die Funktionseinheit 11 dient zum drehbaren Lagern eines nicht gezeigten Tür- oder Fensterflügels am zugehörigen Blendrahmen. Ein Grundkörper 13 der Funktionseinheit 11 ist für eine Befestigung am Blendrahmen, beispielsweise in einer Beschlagnut oder in einer Ausfräsung eines Blendrahmenprofils, ausgebildet. Bei dem dargestellten Ausführungsbeispiel umfasst der Grundkörper 13 zwei Halbschalenelemente 15 und eine Deckplatte 17.

An dem Grundkörper 13 ist ein Kopplungselement 21 beweglich gelagert, welches einen länglichen Schwenkarm 22 und einen Kontaktabschnitt 23 aufweist. Der Kontaktabschnitt 23 ist hier durch einen Lagerzapfen 24 gebildet, der an einem Längsende 18 des Schwenkarms 22 angeordnet ist. An dem Lagerzapfen 24 ist ein Lagerbeschlagteil 25 drehbar gelagert, das direkt oder indirekt mit dem Flügel koppelbar ist. Das Lagerbeschlagteil 25 ist vorzugsweise wenigstens zweiteilig ausgeführt, wobei die zwei Teile mittels eines Bajonett-Verschlusses 19 gekoppelt sind. Bei Bedarf kann der Bajonett-Verschluss 19 geöffnet werden, um den Flügel von der Funktionseinheit 11 zu lösen. Ferner kann eine nicht eigens dargestellte Vorrichtung zur Höhenverstellung in das Lagerbeschlagteil 25 integriert sein.

Um den Flügel im Bereich des Drehbands vom Blendrahmen abstellen zu können, beispielsweise zwecks Lüftung, kann das Kopplungselement 21 zwischen der in Fig. 3 gezeigten eingefahrenen Stellung und der in Fig. 4 gezeigten ausgefahrenen Stellung verstellt werden, wie nachfolgend näher ausgeführt wird.

An dem Grundkörper 13 ist ein Antriebssystem 27 (Fig. 1) angeordnet, das einen Elektromotor 29 und einen Spindeltrieb 30 mit einer Antriebsspindel 31 und einer auf dieser sitzenden Spindelmutter 33 umfasst. Der Elektromotor 29 steht mit einer elektronischen Steuereinrichtung 44 in Verbindung, die für einen Empfang von übergeordneten Steuersignalen einer nicht dargestellten Hauptsteuereinrichtung und zum Ansteuern des Elektromotors 29 in Abhängigkeit von den empfangenen Steuersignalen ausgebildet ist.

Eine in Fig. 1-4 nicht sichtbare Ausgangswelle des Elektromotors 29 ist koaxial zur Spindelachse 35 der Antriebsspindel 31 ausgerichtet und mittels einer Wellenkupplung 37 antriebswirksam mit der Antriebsspindel 31 gekoppelt. Die Ausgangswelle des Elektromotors 29 könnte im Prinzip auch direkt an die Antriebsspindel 31 angebunden sein, wobei in diesem Fall keine Wellenkupplung erforderlich wäre.

Die Spindelmutter 33 trägt einen schlittenartigen Translationsabschnitt 39, an welchem das Kopplungselement 21 um eine Schwenkachse 40 drehbar gelagert ist. Die entsprechende Lagerwelle 41 reicht dabei durch ein in der Deckplatte 17 vorgesehenes Langloch 42 hindurch. Wie dargestellt befindet sich die Schwenkachse 40 bezüglich des Lagerzapfens 24 am entgegengesetzten Längsende 43 des länglichen Schwenkarms 22.

Der Schwenkarm 22 steht weiterhin über einen Hebel 45 mit dem Grundkörper 13 in Verbindung. Wie in Fig. 3 und 4 erkennbar ist der Hebel 45 einerseits an der Deckplatte 17 und andererseits in einem zentralen Bereich am Schwenkarm 22 angelenkt.

Wenn ausgehend von dem in Fig. 3 gezeigten Zustand der Funktionseinheit 11 der Elektromotor 29 des Antriebssystems 27 derart aktiviert wird, dass sich die Spindelmutter 33 mit dem Translationsabschnitt 39 parallel zur Spindelachse 35 in einer in Fig. 4 gezeigten Verschieberichtung 47 bewegt, führt der Schwenkarm 22 aufgrund der Abstützung durch den Hebel 45 eine Schwenkbewegung aus, wobei sich die Schwenkachse 40 mit dem Translationsabschnitt 39 mitbewegt und der Lagerzapfen 24 in einer Hauptstellrichtung 49 vom Grundkörper 13 weg versetzt wird. Durch eine gegenläufige Aktivierung des Elektromotors 29 kann der Schwenkarm 22 von der in Fig. 4 gezeigten ausgefahrenen Stellung wieder in die eingefahrene Stellung gemäß Fig. 3 zurückgeschwenkt werden, wobei der Lagerzapfen 24 entgegen der Hauptstellrichtung 49 zum Grundkörper 13 hin versetzt wird.

Durch die Anordnung aus Schwenkarm 22 und Hebel 45 ist eine Umsetzeinrichtung 50 gebildet, welche eine lineare Verschiebebewegung des Translationsabschnitts 39 in eine quer dazu gerichtete, annähernd lineare Stellbewegung des Kontaktabschnitts 23 umsetzt. Hierbei bewegt sich der Kontaktabschnitt 23 streng genommen nicht ausschließlich quer zur Verschieberichtung 47, weil aufgrund der Schwenkbewegung auch geringfügige Bewegungskomponenten des Kontaktabschnitts 23 in oder entgegen der Verschieberichtung 47 möglich sind. Diese sind jedoch so unbedeutend, dass durch die Umsetzeinrichtung 50 im Wesentlichen eine Stellbewegung des Kontaktabschnitts 23 in der Hauptstellrichtung 49 erzeugt wird.

Der Grundkörper 13 ist wie dargestellt länglich, das heißt er weist eine Längsachse 53 (Fig. 2) auf. Diese verläuft parallel zur Spindelachse 35, zur Verschieberichtung 47 und zur nicht sichtbaren Wellenachse des Elektromotors 29. Dadurch ist die Baugröße der Funktionseinheit 11 in der Hauptstellrichtung 49 betrachtet relativ gering. Dementsprechend kann die Funktionseinheit 11 leicht an einer Kante des Blendrahmens angebracht werden. Sogar eine flächenbündig versenkte Anbringung in einer Vertiefung des Blendrahmens kann auf einfache Weise bewerkstelligt werden. Die Bautiefe, betrachtet in der Hauptstellrichtung 49, ist unabhängig von der Länge der Verschiebestrecke, um welche der Translationsabschnitt 39 maximal verschiebbar ist. Die vertikale Bauhöhe ist ebenfalls gering und unabhängig von der Länge der Verschiebestrecke. Die Begrenzung der Bauhöhe wird unter anderem dadurch erzielt, dass der Schwenkarm 22 plattenartig gestaltet ist.

In Fig. 5 ist eine zweite, nicht erfindungsgemäße Ausführungsform einer Funktionseinheit 61 gezeigt. Diese ist als Öffner-/Schließer-Einheit ausgeführt, welche im montierten Zustand zum selbsttätigen Öffnen und Schließen des Flügels während einer Automatikphase ausgebildet ist. Die Ausgestaltung des Grundkörpers 13 und des Antriebssystems 27 ist wie bei der ersten Ausführungsform gemäß Fig. 1-4. Das Kopplungselement 71 umfasst in ähnlicher Weise wie bei der ersten Ausführungsform einen Schwenkarm 72, der über einen Hebel 45 mit dem Grundkörper 13 in Verbindung steht. Der Kontaktabschnitt 73 des Kopplungselements 71 ist bei der zweiten Ausführungsform jedoch durch einen lösbar mit dem Flügel koppelbaren Haltezapfen 74 gebildet. Dieser weist eine Pilzkopfform auf und wirkt mit einem am Flügel befestigten Schließteil 75 zusammen.

Wie in Fig. 6-8 erkennbar weist das Schließteil 75 weist eine Koppelführung 76 auf, die sich entlang einer Führungsrichtung 77 erstreckt und zum Führen des Haltezapfens 74 in der Führungsrichtung 77 dient. Wie in Fig. 9 erkennbar umfasst die Koppelführung 76 Eingriffsstege 78, die zum Umgreifen des pilzkopfförmigen Haltezapfens 74 ausgebildet sind. In den Fig. 6-8 ist der Pilzkopf des Haltezapfens 74 nicht gezeigt.

Bezogen auf die Führungsrichtung 77 ist die Koppelführung 76 an einem Ende geschlossen, während sie am anderen Ende eine Öffnung 79 (Fig. 6) aufweist.

Durch die Öffnung 79 kann der Haltezapfen 74 in die Koppelführung 76 hinein und aus dieser herausgelangen. Ein entsprechender Bewegungsablauf, ausgehend von einer eingefahrenen Stellung des Schwenkarms 72, ist in den Fig. 6-8 dargestellt. Zunächst ist der Flügel am Blendrahmen gehalten (Fig. 6). Wenn der Elektromotor 29 aktiviert wird und der Schwenkarm 72 dadurch ausfährt, wird der Flügel geöffnet, wobei er zunächst noch über den Schwenkarm 72 mit dem Blendrahmen gekoppelt ist (Fig. 7). Wenn der Haltezapfen 74 die Öffnung 79 erreicht hat (Fig. 8), löst sich der Flügel vom Schwenkarm 72, so dass der weitere Öffnungsvorgang manuell erfolgen kann.

Wenn der Flügel bei ausgefahrenem Schwenkarm 72 zugeworfen wird, trifft der Haltezapfen 74 auf das Schließteil 75 und gelangt über die Öffnung 79 in die Koppelführung 76. Der Elektromotor 29 kann dann aktiviert werden, damit der Schwenkarm 72 einfährt und dabei den Flügel automatisch schließt. Um Beschädigungen durch ein hartes Aufprallen des Haltezapfens 74 auf das Schließteil 75 zu vermeiden, kann eine Feder oder ein ähnliches Dämpfungsglied in den Spindeltrieb 30 der Funktionseinheit 61 integriert sein.

Im Unterschied zu Fig. 1-4 ist bei dem Ausführungsbeispiel gemäß Fig. 5-9 der Schwenkarm 72 um eine feststehende Schwenkachse 80 drehbar am Grundkörper 13 gelagert, während der Hebel 45 einerseits in einem zentralen Bereich am Schwenkarm 72 und andererseits am Translationsabschnitt 39 angelenkt ist.

Wenn ausgehend von dem in Fig. 6 gezeigten Zustand der Funktionseinheit 61 der Translationsabschnitt 39 mit dem angelenkten Hebel 45 nach rechts bewegt wird, zieht der Hebel 45 den Schwenkarm 72 mit und schwenkt diesen aus, so dass der Haltezapfen 74 ähnlich wie bei der ersten Ausführungsform quer zur Verschieberichtung 47 in einer Hauptstellrichtung 49 vom Grundkörper 13 weg versetzt wird (Fig. 7). Auch bei dieser Ausführungsform ist also durch die Anordnung aus Schwenkarm 72 und Hebel 45 eine Umsetzeinrichtung 90 gebildet, welche eine lineare Verschiebebewegung des Translationsabschnitts 39 in eine quer dazu gerichtete, annähernd lineare Stellbewegung des Kontaktabschnitts 73 umsetzt.

In Fig. 10-12 ist eine dritte, erfindungsgemäße Ausführungsform einer Funktionseinheit 91 gezeigt. Bei diesem Ausführungsbeispiel ist die Funktionseinheit 91 eine Verschlusseinheit, die im montierten Zustand zum lösbaren Fixieren des Flügels am Blendrahmen ausgebildet ist. Das Kopplungselement 101 umfasst hier einen verschiebbaren Schließbolzen 102, der im montierten Zustand der Funktionseinheit 91 in eine Halteaufnahme 105 eingreift, wenn er sich wie in Fig. 12 gezeigt in der ausgefahrenen Stellung befindet. Die Halteaufnahme 105 ist an einer Schließhülse 106 ausgebildet, die am Flügel befestigt ist. Wenn der Schließbolzen 102 in die Halteaufnahme 105 eingreift, ist der Flügel am Blendrahmen verriegelt. Wenn der Schließbolzen 102 dagegen wie in Fig. 11 gezeigt eingefahren ist, ist der Flügel für eine Öffnungsbewegung freigegeben. Der Kontaktabschnitt 103 des Kopplungselements 101 ist bei der dritten Ausführungsform durch die Spitze 104 des Schließbolzens 102 gebildet.

Auch bei der dritten Ausführungsform verläuft die Hauptstellrichtung 49 quer zur Verschieberichtung 47 des Translationsabschnitts 39 (Fig. 12). Im Unterschied zu den ersten beiden Ausführungsformen verläuft die Hauptstellrichtung 49 im montierten Zustand der Funktionseinheit 91 jedoch nicht quer zur Blendrahmenebene, sondern parallel dazu.

Als Umsetzeinrichtung 110 ist bei dem in Fig. 10-13 dargestellten Ausführungsbeispiel eine Kulissensteuerung 111 vorgesehen. Diese umfasst eine mit dem Translationsabschnitt 39 gekoppelte und schräg zur Verschieberichtung 47 verlaufende Schrägführung 113, die hier durch zwei mit dem Translationsabschnitt 39 gekoppelte Führungsplatten 115 gebildet ist. Das Kopplungselement 101 ist mittels zweier Kulissensteine 117 in einer parallel zur Hauptstellrichtung 49 verlaufenden, in Fig. 10-12 nicht sichtbaren Linearführung und zusätzlich in der Schrägführung 113 geführt.

Wenn ausgehend von dem in Fig. 11 gezeigten Zustand der Funktionseinheit 91 der Elektromotor 29 derart aktiviert wird, dass sich die Spindelmutter 33 mit dem Translationsabschnitt 39 in einer Verschieberichtung 47 nach rechts bewegt, werden die Kulissensteine 117 durch die Schrägführung 113 beaufschlagt und in der Linearführung nach oben bewegt, wodurch der Schließbolzen 102 ausfährt. Durch eine Bewegung des Translationsabschnitts 39 entgegen der Verschieberichtung 47 nach links kann der Schließbolzen 102 wieder eingefahren werden. Hierbei wird der Kontaktabschnitt 103 entgegen der Hauptstellrichtung 49 zum Grundkörper 13 hin und in diesen hinein versetzt.

Alle beispielhaft beschriebenen Funktionseinheiten 11, 61, 91 können so kompakt gefertigt werden, dass eine unauffällige Unterbringung im Falzbereich eines Fensters oder einer Tür möglich ist. Insbesondere hat sich gezeigt, dass eine Beschränkung der Querschnittsbreite und der Querschnittshöhe der Grundkörper 13 auf jeweils etwa 30mm und darunter möglich ist.

### Bezugszeichenliste:

- 11: Funktionseinheit
- 13: Grundkörper
- 15: Halbschalenelement
- 17: Deckplatte
- 18: Längsende
- 19: Bajonett-Verschluss
- 21: Kopplungselement
- 22: Schwenkarm
- 23: Kontaktabschnitt
- 24: Lagerzapfen
- 25: Lagerbeschlagteil
- 27: Antriebssystem
- 29: Elektromotor
- 30: Spindeltrieb
- 31: Antriebsspindel
- 33: Spindelmutter
- 35: Spindelachse
- 37: Wellenkupplung
- 39: Translationsabschnitt
- 40: Schwenkachse
- 41: Lagerwelle
- 42: Langloch
- 43: Längsende
- 44: elektronische Steuereinrichtung
- 45: Hebel
- 47: Verschieberichtung
- 49: Hauptstellrichtung
- 50: Umsetzeinrichtung
- 53: Längsachse des Grundkörpers
- 61: Funktionseinheit
- 71: Kopplungselement
- 72: Schwenkarm
- 73: Kontaktabschnitt
- 74: Haltezapfen
- 75: Schließteil
- 76: Koppelführung
- 77: Führungsrichtung
- 78: Eingriffssteg
- 79: Öffnung
- 80: feststehende Schwenkachse
- 90: Umsetzeinrichtung
- 91: Funktionseinheit
- 101: Kopplungselement
- 102: Schließbolzen
- 103: Kontaktabschnitt
- 104: Spitze
- 105: Halteaufnahme
- 106: Schließhülse
- 110: Umsetzeinrichtung
- 111: Kulissensteuerung
- 113: Schrägführung
- 115: Führungsplatte
- 117: Kulissenstein

## Patentansprüche

1. Funktionseinheit (91) eines Beschlags für ein Bauelement, insbesondere für ein Fenster oder eine Tür, wobei das Bauelement einen Blendrahmen und einen gegenüber dem Blendrahmen beweglichen Flügel aufweist, und wobei die Funktionseinheit (91) umfasst:
einen Grundkörper (13),
ein gegenüber dem Grundkörper (13) verstellbares Kopplungselement (101), wobei der Grundkörper (13) zur Befestigung am Blendrahmen oder am Flügel ausgebildet ist und das verstellbare Kopplungselement (101) einen Kontaktabschnitt (103) aufweist, der mit dem anderen Element von Blendrahmen und Flügel gekoppelt oder koppelbar ist, und
ein Antriebssystem (27) zum motorischen Verstellen des Kopplungselements (101) zumindest zwischen einer eingefahrenen Stellung und einer ausgefahrenen Stellung,
wobei das Kopplungselement (101) mit einem Translationsabschnitt (39) des Antriebssystems (27) in antriebswirksamer Verbindung steht, der in einer Verschieberichtung (47) zumindest im Wesentlichen linear verschiebbar ist,
wobei der Kontaktabschnitt (103) durch eine Stellbewegung des Kopplungselements (101) von der eingefahrenen Stellung in die ausgefahrene Stellung in einer Hauptstellrichtung (49) vom Grundkörper (13) weg versetzbar ist,
wobei die Verschieberichtung (47) quer zur Hauptstellrichtung (49) verläuft und die Funktionseinheit (91) eine Umsetzeinrichtung (110) aufweist, die dazu ausgebildet ist, eine Verschiebebewegung des Translationsabschnitts (39) in eine Stellbewegung des Kopplungselements (101) umzusetzen,
wobei die Umsetzeinrichtung (110) eine Kulissensteuerung (111) umfasst, die wenigstens eine mit dem Translationsabschnitt (39) gekoppelte und schräg zur Verschieberichtung (47) verlaufende Schrägführung (113) aufweist, und
wobei die Funktionseinheit (91) eine Verschlusseinheit ist, die im montierten Zustand zum lösbaren Fixieren des Flügels am Blendrahmen ausgebildet ist, wobei das Kopplungselement (101) durch einen verschiebbaren Schließbolzen (102) gebildet ist, der im montierten Zustand der Verschlusseinheit in eine Halteaufnahme (105) eingreift, wenn er sich in der ausgefahrenen Stellung befindet,
wobei das Antriebssystem (27) einen an dem Grundkörper (13) angeordneten Motor (29) mit einer drehbaren Ausgangwelle umfasst, die antriebswirksam mit einem Spindeltrieb (30) gekoppelt ist, der dazu ausgebildet ist, die Drehbewegung der Ausgangwelle in eine Verschiebebewegung des Translationsabschnitts (39) umzusetzen,
und wobei der Spindeltrieb (30) eine von dem Motor (29) angetriebene Antriebsspindel (31) und eine Spindelmutter (33) umfasst, die den Translationsabschnitt (39) trägt,
**dadurch gekennzeichnet, dass**
das Kopplungselement (101) mittels zweier Kulissensteine (117) in einer parallel zur Hauptstellrichtung (49) verlaufenden Linearführung und zusätzlich in der Schrägführung (113) geführt ist und dass
die Schrägführung (113) durch zwei mit dem Translationsabschnitt (39) gekoppelte Führungsplatten (115) gebildet ist.

2. Funktionseinheit nach Anspruch 1,
**dadurch gekennzeichnet, dass**
der Grundkörper (13) eine Längsachse (53) aufweist und der Translationsabschnitt (39) zumindest im Wesentlichen parallel zur Längsachse (53) verschiebbar ist.

3. Funktionseinheit nach Anspruch 1 oder 2,
**dadurch gekennzeichnet, dass**
das Kopplungselement (101) einen länglichen Basisabschnitt (102) mit einem ersten Längsende und einem entgegengesetzten zweiten Längsende aufweist, insbesondere wobei
der Basisabschnitt (102) im Bereich des ersten Längsendes am Grundkörper (13) gelagert ist und der Kontaktabschnitt (103) im Bereich des zweiten Längsendes des Basisabschnitts (102) angeordnet ist.

4. Funktionseinheit nach einem der vorstehenden Ansprüche,
dadurch **gekennzeichne**t, dass
die Ausgangswelle des Motors (29) eine Drehachse aufweist, die quer zur Hauptstellrichtung (49) ausgerichtet ist.

5. Funktionseinheit nach einem der vorstehenden Ansprüche,
**dadurch gekennzeichnet, dass**
die Antriebsspindel (31) eine Spindelachse (35) aufweist, die quer zur Hauptstellrichtung (49) verläuft.

6. Funktionseinheit nach einem der vorstehenden Ansprüche,
**dadurch gekennzeichnet, dass**
im montierten Zustand der Funktionseinheit (91) die Hauptstellrichtung (49) quer zur Blendrahmenebene des Bauelements verläuft.

7. Bauelement zum Verschließen einer Öffnung, insbesondere Fenster oder Tür, mit einem Blendrahmen, einem gegenüber dem Blendrahmen beweglichen Flügel und einem Beschlag,
**dadurch gekennzeichnet, dass**
der Beschlag wenigstens eine Funktionseinheit (91) nach einem der Ansprüche 1 bis 6 umfasst.

## Claims

1. Functional unit (91) of a fitting for a building element, in particular for a window or a door, wherein the building element comprises a frame and a sash movable relative to the frame, and wherein the functional unit (91) comprises:
a base body (13),
a coupling element (101) adjustable relative to the base body (13), wherein the base body (13) is configured for attachment to the frame or to the sash, and the adjustable coupling element (101) comprises a contact section (103) that is coupled to or can be coupled with the other element of the frame and the sash, and
a drive system (27) for motorically adjusting the coupling element (101) at least between a retracted position and an extended position,
wherein the coupling element (101) is drivingly connected with a translational section (39) of the drive system (27), which is at least substantially linearly displaceable in a displacement direction (47),
wherein the contact section (103) can be displaced away from the base body (13) in a main adjustment direction (49) by an adjustment movement of the coupling element (101) from the retracted position to the extended position,
wherein the displacement direction (47) extends transversely to the main adjustment direction (49) and the functional unit (91) comprises a conversion device (110) configured to convert a displacement motion of the translational section (39) into an adjustment movement of the coupling element (101),
wherein the conversion device (110) comprises a link motion (111) that includes at least one inclined guide (113) coupled to the translational section (39) and extending obliquely to the displacement direction (47), and
wherein the functional unit (91) is a locking unit configured, in the installed state, to releasably secure the sash to the frame, wherein the coupling element (101) is formed by a sliding locking bolt (102) which, in the installed state of the locking unit, engages a retaining receptacle (105) when it is in the extended position,
wherein the drive system (27) comprises a motor (29) arranged on the base body (13) and having a rotatable output shaft that is drivingly coupled to a spindle drive (30), which is configured to convert the rotational motion of the output shaft into a displacement motion of the translational section (39),
and wherein the spindle drive (30) comprises a drive spindle (31) driven by the motor (29) and a spindle nut (33) that supports the translational section (39),
**characterized in that**
the coupling element (101) is guided by means of two link blocks (117) in a linear guide running parallel to the main adjustment direction (49) and additionally in the inclined guide (113), and that
the inclined guide (113) is formed by two guide plates (115) coupled to the translational section (39).

2. Functional unit according to claim 1,
**characterized in that**
the base body (13) has a longitudinal axis (53) and the translational section (39) is displaceable at least substantially parallel to the longitudinal axis (53).

3. Functional unit according to claim 1 or 2,
**characterized in that**
the coupling element (101) has an oblong base section (102) with a first longitudinal end and an opposite second longitudinal end, in particular
wherein
the base section (102) is mounted on the base body (13) in the region of the first longitudinal end, and the contact section (103) is arranged in the region of the second longitudinal end of the base section (102).

4. Functional unit according to any one of the preceding claims,
**characterized in that**
the output shaft of the motor (29) has an axis of rotation that is oriented transversely to the main adjustment direction (49).

5. Functional unit according to one of the preceding claims,
**characterized in that**
the drive spindle (31) has a spindle axis (35) that runs transversely to the main adjustment direction (49).

6. Functional unit according to one of the preceding claims,
**characterized in that**
when the functional unit (91) is installed, the main adjustment direction (49) runs transversely to the frame plane of the building element.

7. Building element for closing an opening, in particular a window or door, with a frame, a sash movable relative to the frame, and a fitting,
**characterized in that**
the fitting comprises at least one functional unit (91) according to one of claims 1 to 6.

## Revendications

1. Unité fonctionnelle (91) d'une ferrure pour un élément de construction, en particulier pour une fenêtre ou une porte, l'élément de construction comportant un cadre dormant et un vantail mobile par rapport au cadre dormant, et l'unité fonctionnelle (91) comprenant :
un corps de base (13),
un élément d'accouplement (101) réglable par rapport au corps de base (13), le corps de base (13) étant configuré pour être fixé au cadre dormant ou au vantail et l'élément d'accouplement réglable (101) comportant une section de contact (103) qui est accouplée ou peut être accouplée à l'autre élément parmi le cadre dormant et le vantail, et
un système d'entraînement (27) pour déplacer par moteur l'élément d'accouplement (101) au moins entre une position rétractée et une position déployée,
l'élément d'accouplement (101) étant relié en entraînement à une section de translation (39) du système d'entraînement (27) qui est déplaçable au moins sensiblement linéairement dans une direction de déplacement (47),
la section de contact (103) pouvant être déplacée en s'éloignant du corps de base (13) dans une direction de réglage principale (49) par un mouvement de réglage de l'élément d'accouplement (101) de la position rétractée à la position déployée,
la direction de déplacement (47) s'étendant transversalement à la direction de réglage principale (49) et l'unité fonctionnelle (91) comportant un dispositif de conversion (110) configuré pour convertir un mouvement de déplacement de la section de translation (39) en un mouvement de réglage de l'élément d'accouplement (101),
le dispositif de conversion (110) comprenant une commande à coulisse (111) qui comporte au moins un guidage oblique (113) accouplé à la section de translation (39) et s'étendant obliquement par rapport à la direction de déplacement (47), et
l'unité fonctionnelle (91) étant une unité de fermeture configurée, à l'état monté, pour fixer de manière amovible le vantail au cadre dormant, l'élément d'accouplement (101) étant constitué d'un boulon coulissant de verrouillage (102) qui, à l'état monté de l'unité de fermeture, s'engage dans un logement de retenue (105) lorsqu'il se trouve en position déployée,
le système d'entraînement (27) comprenant un moteur (29) disposé sur le corps de base (13) et doté d'un arbre de sortie rotatif qui est accouplé en entraînement à un mécanisme à broche (30) configuré pour convertir le mouvement de rotation de l'arbre de sortie en un mouvement de déplacement de la section de translation (39),
et le mécanisme à broche (30) comprenant une broche d'entraînement (31) entraînée par le moteur (29) et un écrou de broche (33) qui supporte la section de translation (39),
**caractérisée en ce que**
l'élément d'accouplement (101) est guidé au moyen de deux coulisseaux (117) dans un guidage linéaire s'étendant parallèlement à la direction de réglage principale (49) et, en outre, dans le guidage oblique (113), et **en ce que**
le guidage oblique (113) est constitué par deux plaques de guidage (115) accouplées à la section de translation (39).

2. Unité fonctionnelle selon la revendication 1,
**caractérisée en ce que**
le corps de base (13) comporte un axe longitudinal (53) et la section de translation (39) est déplaçable au moins sensiblement parallèlement à l'axe longitudinal (53).

3. Unité fonctionnelle selon la revendication 1 ou 2,
**caractérisée en ce que**
l'élément d'accouplement (101) comporte une section oblongue de base (102) avec une première extrémité longitudinale et une deuxième extrémité longitudinale opposée, en particulier
la section de base (102) étant montée sur le corps de base (13) au niveau de la première extrémité longitudinale et la section de contact (103) est disposée au niveau de la deuxième extrémité longitudinale de la section de base (102).

4. Unité fonctionnelle selon l'une des revendications précédentes,
**caractérisée en ce que**
l'arbre de sortie du moteur (29) comporte un axe de rotation qui est orienté transversalement par rapport à la direction de réglage principale (49).

5. Unité fonctionnelle selon l'une des revendications précédentes,
**caractérisée en ce que**
la broche d'entraînement (31) comporte un axe de broche (35) qui s'étend transversalement à la direction de réglage principale (49).

6. Unité fonctionnelle selon l'une des revendications précédentes,
**caractérisée en ce que**
à l'état monté de l'unité fonctionnelle (91), la direction de réglage principale (49) s'étend transversalement au plan du cadre dormant de l'élément de construction.

7. Élément de construction destiné à fermer une ouverture, en particulier une fenêtre ou une porte, comportant un cadre dormant, un vantail mobile par rapport au cadre dormant et une ferrure,
**caractérisé en ce que**
la ferrure comprend au moins une unité fonctionnelle (91) selon l'une des revendications 1 à 6.
